# DEMANDE DE BREVET EUROPEEN

(11) **EP 4 756 544 A1**
(43) Date de publication de la demande: **10.06.2026**
(21) Numéro de dépôt: 24217256.7
(22) Date de dépôt: 03.12.2024
(51) Int. Cl.: G04D 7/08

(54) **PROCÉDÉ DE RÉGLAGE DE LA MARCHE D UN ORGANE RÉGLANT D HORLOGERIE PAR LASER**

(71) Demandeur: ETA SA Manufacture Horlogère Suisse, 2540 Grenchen (CH)
(72) Inventeur: SPRINGER, Simon, 3007 Berne (CH); HUOT-MARCHAND, Sylvain, 2743 Eschert (CH); WINKLER, Pascal, 2072 St-Blaise (CH)
(74) Mandataire: ICB SA

(57) **Abrégé**

L'invention concerne un procédé de réglage de la marche d'un organe réglant (10) de mouvement d'horlogerie, l'organe réglant (10) comprenant une masse inertielle (5), par exemple un balancier, des moyens de rappel élastique (2) de la masse inertielle (5), par exemple un ressort-spiral, les moyens de rappel élastique (2) étant configurés pour permettre à la masse inertielle (5) d'effectuer un mouvement oscillatoire, le procédé comprenant une étape d'ajout et/ou de retrait de matière à la masse inertielle (5), par projection de matière (9) par un laser (7).

## Description

### Domaine technique de l'invention

L'invention a trait au domaine de l'horlogerie, et plus particulièrement au domaine de l'horlogerie mécanique, où la régulation de l'énergie motrice est effectuée par un organe réglant.

L'invention concerne plus précisément un procédé de réglage de la marche de l'organe réglant par laser.

### Arrière-plan technologique

Dans la plupart des montres mécaniques, l'énergie nécessaire à la rotation des aiguilles (par ex. des aiguilles indicatrices des minutes et des heures) est accumulée dans un barillet, puis dispensée par un système balancier-spiral, qui comprend un volant d'inertie appelé balancier, associé à un ressort sous forme d'un ruban enroulé en spirale, appelé spiral.

Par une extrémité interne, le spiral est fixé sur un arbre solidaire en rotation du balancier ; par une extrémité externe, le spiral est fixé sur un piton monté sur un porte-pitons lui-même solidaire d'un pont (ou coq) fixe.

La rotation du balancier est entretenue - et ses oscillations comptées - par un mécanisme d'échappement comprenant une ancre animée d'un mouvement oscillant de faible amplitude, pourvue de deux palettes qui attaquent les dents d'une roue d'échappement. Ainsi attaquée, la roue d'échappement se voit imposer un mouvement de rotation pas-à-pas dont la fréquence est déterminée par la fréquence d'oscillation de l'ancre, elle-même calée sur la fréquence d'oscillation du balancier-spiral.

Dans un mécanisme d'échappement traditionnel, la fréquence d'oscillation est d'environ 4 Hz, soit environ 28 800 alternances par heure (A/h). Un objectif des bons horlogers est d'assurer l'isochronisme et la régularité des oscillations (ou constance de la marche) du balancier.

Il est connu de régler la marche du balancier en ajustant la longueur active du spiral, définie comme la longueur curviligne entre son extrémité interne et un point de comptage, localisé au voisinage de l'extrémité externe du spiral et généralement défini par une paire de butées portées par une clé montée sur un système de raquetterie.

L'ensemble comprenant le pont, le système de raquetterie, la clé, le porte-pitons, le piton, l'arbre, le ressort et le balancier, est couramment dénommé « organe réglant ». Des exemples d'organes réglants sont proposés par la demande internationale WO 2016/192957 et par le brevet européen EP 2 876 504, tous deux au nom de la manufacture horlogère ETA.

Une autre façon de régler la marche du balancier consiste à changer l'inertie de ce dernier. Ladite inertie peut être changée au moyen de vis radiales, au moyen de masselottes excentriques. En vissant ou en dévissant une ou plusieurs vis ou masselottes excentriques, on change l'inertie du balancier.

D'autres procédés de réglage consistent à un ajout/suppression de matière du balancier pour modifier son inertie. Ainsi, on peut régler la marche de l'organe réglant.

Cependant, dans la plupart des cas, il est nécessaire d'intégrer un dispositif de réglage dans le mouvement, et donc de modifier la configuration des organes réglant de manière importante. Ces modifications engendrent des coûts de fabrication et de développement importants.

En outre, ces dispositifs de réglage requièrent l'ouverture du boîtier de la pièce d'horlogerie. L'ouverture du boîtier engendre des problèmes de changement de pression, qui ont un impact négatif sur la mesure et le réglage de la marche.

### Résumé de l'invention

Le but de la présente invention est de pallier tout ou partie les inconvénients cités précédemment en proposant un procédé de réglage de la marche d'un organe réglant, qui ne demande pas de modifications importantes de la configuration de l'organe réglant, et qui est susceptible de permettre d'effectuer ce réglage depuis l'extérieur d'un boitier de pièce d'horlogerie fermé.

A cet effet, l'invention se rapporte à un procédé de réglage d'un organe réglant de mouvement d'horlogerie comprenant une masse inertielle, par exemple un balancier annulaire, des moyens de rappel élastique de la masse inertielle, par exemple un ressort-spiral, les moyens de rappel élastique étant configurés pour permettre à la masse inertielle d'effectuer un mouvement oscillatoire.

L'invention est remarquable en ce que le procédé comprend une étape d'ajout et/ou de retrait de matière à la masse inertielle, par projection de matière par un laser.

Grâce à l'invention, on a un procédé qui permet de régler la marche de l'organe réglant avec une très grande précision, qui n'est pas connue jusqu'à présent. De plus, le mouvement ne doit pas subir de modifications importantes, car les composants ne requièrent pas d'espace important dans le mouvement.

En outre, un tel procédé peut être utilisé depuis l'extérieur d'un boitier de la pièce d'horlogerie, notamment en dirigeant le laser à travers le boîtier.

Selon une forme de réalisation particulière de l'invention, le retrait de matière par le laser est effectué en retirant de la matière disposée en couche sous la masse inertielle.

Selon une forme de réalisation particulière de l'invention, la masse inertielle est transparente à la longueur d'onde du laser, afin que le laser puisse traverser la masse inertielle jusqu'à la couche de matière fusible.

Selon une forme de réalisation particulière de l'invention, l'ajout de matière par le laser est effectué depuis un support comprenant la matière disposée en couche, le support étant agencé au-dessus de la masse inertielle par rapport à la source laser.

Selon une forme de réalisation particulière de l'invention, le support est transparent à la longueur d'onde du laser.

Selon une forme de réalisation particulière de l'invention, la matière est à choisir parmi l'or le platine, le tungstène, le rhénium, le rhodium, ou l'iridium.

Selon une forme de réalisation particulière de l'invention, l'étape de dépôt ou de retrait est effectuée pendant l'oscillation de la masse inertielle, le laser étant synchronisé avec l'oscillation de la masse inertielle.

Selon une forme de réalisation particulière de l'invention, le procédé comprend une étape préalable de mesure de la fréquence et/ou de l'amplitude d'oscillation de la masse inertielle, et de détermination de l'écart de marche par rapport à une valeur prédéterminée.

Selon une forme de réalisation particulière de l'invention, la mesure de la fréquence d'oscillation est effectuée optiquement par une caméra, ou par mesure phonique par un microphone.

Selon une forme de réalisation particulière de l'invention, l'étape d'ajout et/ou de retrait de matière de la masse inertielle, est effectuée à travers le fond d'un boîtier de pièce d'horlogerie, l'organe réglant étant agencé dans ledit boitier fermé par ledit fond, le fond étant transparent à la longueur d'onde du laser.

Selon une forme de réalisation particulière de l'invention, l'étape d'ajout et/ou de retrait de matière de la masse inertielle, est effectuée à travers la glace de la pièce d'horlogerie, la glace étant transparente à la longueur d'onde du laser.

L'invention se rapporte également à un organe réglant de mouvement d'horlogerie, comprenant une masse inertielle, par exemple un balancier, des moyens de rappel élastique de la masse inertielle, configurés pour permettre à la masse inertielle d'effectuer un mouvement oscillatoire.

L'organe réglant est remarquable en ce qu'il comprend un premier et un deuxième composant, le premier composant étant muni, au moins en partie, d'une couche de matière fusible, le premier composant étant transparent à la longueur d'onde d'un laser capable de transférer la matière sur un deuxième composant.

Selon une forme de réalisation particulière de l'invention, le premier composant est la masse inertielle de l'organe réglant, et le deuxième composant est un support agencé sous la masse inertielle.

Selon une forme de réalisation particulière de l'invention, le premier composant est un support agencé au-dessus de la masse inertielle, et le deuxième composant est la masse inertielle.

L'invention se rapporte aussi à un mouvement d'horlogerie comprenant un tel organe réglant.

L'invention se rapporte encore à une pièce d'horlogerie, par exemple une montre, comprenant une boîte et un tel mouvement d'horlogerie agencé dans la boîte.

Selon une forme de réalisation particulière de l'invention, la boîte est munie d'un fond transparent à la longueur d'onde du laser.

### Brève description des figures

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue de dessus d'un organe réglant de l'art antérieur,
- la figure 2 représente schématiquement une vue de côté de l'organe réglant de la figure 1 agencé dans un mouvement d'horlogerie,
- la figure 3 représente schématiquement une vue de côté d'une partie d'un premier mode de réalisation d'organe réglant pendant le procédé de réglage selon l'invention,
- la figure 4 représente schématiquement une vue de côté d'une partie d'un deuxième mode de réalisation d'organe réglant pendant le procédé de réglage selon l'invention,
- la figure 5 représente schématiquement une vue de côté d'une partie d'un troisième mode de réalisation d'organe réglant pendant le procédé de réglage selon l'invention, et
- la figure 6 représente schématiquement une vue de côté d'une pièce d'horlogerie comprenant un organe réglant pendant le procédé de réglage selon l'invention.

### Description détaillée de l'invention

L'invention concerne un procédé de réglage de la marche d'un organe réglant 1 de mouvement d'horlogerie.

Sur les figures 1 et 2, un tel organe réglant 1 comprend une masse inertielle 5, par exemple un balancier, des moyens de rappel élastique 2 de la masse inertielle 5, par exemple un ressort-spiral. Les moyens de rappel élastique 2 sont configurés pour permettre à la masse inertielle 5 d'effectuer un mouvement oscillatoire. Un tel organe réglant 1 a besoin de pouvoir être réglé pour modifier la marche du mouvement dans lequel il est agencé.

Selon l'invention, le procédé comprend une étape d'ajout ou de retrait de matière de la masse inertielle, par projection de matière par un laser.

La matière est par exemple projetée au moyen d'un dispositif de type LIFT (pour Laser Induced Forward Transfer).

Ce type de dispositif utilise un principe consistant à viser la matière avec un laser à travers un substrat sur lequel la matière est déposée en couche, afin de décrocher au moins une partie de cette matière du substrat, pour la projeter sur un autre corps. Un tel procédé est décrit dans les documents suivants :
- Printing Method for Long Flight Distance by Laser-Induced Forward Transfer, H. Suhara, J. Aoto, M. Iwata, Journal of Laser Micro/nanoengineering Vol 15, No 2, 2020,
- Laser-Induced Forward Transfer: A high-resolution additive manufacturing technology, P. Delaporte, A-P. Alloncle, Optics & Laser Technology 78 (2016) 33-41,
- Laser-Induced Forward Transfer: A method for Printing Functional Inks, J.M. Fernandez-Pradas, P. Serra, et
- Métallisation sélective de surfaces par voie laser, A. Bahouka, Techniques de l'ingénieur, 10 déc 2017, M 1 643 V2.

Grâce à ce procédé, on peut ajouter ou retirer de la matière à la masse inertielle 5 afin de modifier ses propriétés inertielles, et ainsi corriger la marche de l'organe réglant 1.

En effet, en ajoutant ou en retirant de la matière à la masse inertielle 5, on modifie son inertie, et donc sa fréquence d'oscillation. Ainsi, on induit une correction de la marche de l'organe réglant.

Sur la figure 3, est représenté en partie un premier mode de réalisation d'un organe réglant 10 permettant de mettre en oeuvre le procédé selon l'invention, en particulier dans le cas d'un ajout de matière à la masse inertielle 5.

Dans le cas d'ajout de matière sur la masse inertielle 5, il est effectué depuis un support 6 comprenant la matière fusible. En plus de la masse inertielle 5, l'organe réglant 10 comprend un support 6 pour la matière fusible.

Le support 6 comprend un corps transparent à la longueur d'onde du laser, et sous lequel une couche 8 de matière a été disposée. Le corps transparent est par exemple un saphir synthétique de type Al2O3, un verre en silicium, du quartz ou un silicium monocristallin. Le support 6 est agencé entre la source laser et la masse inertielle 5. Ainsi, le laser traverse le support 6 jusqu'à la couche de matière 8, de sorte que des morceaux de matière 8 quittent le support 6 pour se poser sur la masse inertielle 5.

De préférence, la distance entre le support 6 et la masse inertielle 5 est inférieure à 10mm, de préférence inférieure à 5mm, voire inférieure à 2mm.

Le support 6 est par exemple une plaquette, ayant une forme correspondant au moins en partie à celle de la masse inertielle 5.

Alternativement, le support 6 est un pont, par exemple de balancier, sur lequel l'organe réglant 1 est monté.

Le support 6 est par exemple chassé dans un pont de balancier, sur lequel l'organe réglant 1 est monté.

De préférence, la matière 9 est à choisir parmi l'or, le platine, le tungstène, le rhénium, le rhodium, ou l'iridium.

Le laser est par exemple une fréquence allant du spectre infrarouge au spectre UV, en passant par le spectre visible. Ainsi, le corps du support 6 est transparent au spectre infrarouge, et/ou au spectre visible, et/ou au spectre UV. La longueur d'onde du laser est comprise entre 350 et 1100 nm, de préférence entre 500 et 1000nm, voire entre 1000 et 1100nm.

On vise par exemple la face supérieure du support 6 avec le laser 7, qui traverse le corps transparent pour atteindre la couche 8 de matière. Sous l'action du laser 7, la matière fond ou s'évapore, ou encore elle se détache en morceaux selon le laser et la matière utilisée.

On obtient alors une projection de matière 9, qui se détache du support 6 pour être déposée sur la masse inertielle 5. On déplace le laser 7 le long de la couche 8 pour transférer la quantité de matière souhaitée sur la masse inertielle 5. La matière est par exemple déposée sur la partie circulaire du balancier. Par conséquent, le balancier est alourdi par le dépôt de matière, et par conséquent on modifie sa fréquence d'oscillation.

Le support 6 peut comprendre plusieurs couches de densités différentes pour pouvoir choisir plus facilement la quantité de matière à transférer. En variante, le support 6 peut être remplacé par plusieurs supports munis chacun d'une couche de matériau avec des densités différentes.

Le support 6 peut comprendre une simple couche 8 ou un empilement de couches pour améliorer l'accrochage de la matière transférée sur la masse inertielle 5. Par exemple on utilise une couche d'Au ou de Pt sur une couche de Ti ou de Cr comme couche d'accroche.

Dans le cas d'un retrait de matière par le laser 7, on retire de la matière 9 disposée sous la masse inertielle 5 de l'organe réglant 20, comme le montre la figure 4. De préférence, la masse inertielle 5 comprend un corps transparent à la lumière laser, et sous lequel une couche de matière 12 a été déposée.

Dans ce cas, le laser 7 traverse le corps transparent pour atteindre la couche 12 de matière disposée sous le corps transparent. Une partie de matière 9 de la couche 12 est projetée sur un support 11 de l'organe réglant 20, qui est agencé sous la masse inertielle 5. Ainsi, la masse inertielle 5 est allégée dans cette variante du procédé, de sorte qu'on modifie sa fréquence d'oscillation pour régler la marche de l'organe réglant 20.

Sur la figure 5, ce mode de réalisation combine les deux modes de réalisation précédents, pour pourvoir ajouter ou retirer de la matière de la masse inertielle 5 selon les besoins.

Dans ce cas, l'organe réglant 30 comprend un premier support 6 agencé au-dessus de la masse inertielle 5 et un deuxième support 11 agencé sous la masse inertielle 5. La masse inertielle 5 et le premier support 6 comportent chacun un corps transparent à la longueur d'onde du laser 7. En outre, ils comprennent chacun une couche de matière 8, 12 disposée sous le corps transparent.

De préférence, les couches de matière 8, 12 ne sont pas superposées pour que le laser 7 puisse les atteindre indépendamment.

Ainsi, en choisissant de pointer le laser 7 sur le premier support 6 ou sur la masse inertielle 5, on peut soit ajouter de la matière, soit retirer de la matière de la masse inertielle 5.

Grâce à cette configuration, on peut modifier l'inertie de la masse inertielle 5, en l'augmentant ou en le diminuant, pour ajuster la fréquence d'oscillation du balancier.

Dans un premier exemple de réalisation du procédé, on utilise un laser nanoseconde. La matière est de l'or déposée sur un support en saphir, tandis que le balancier est en laiton recouvert d'une couche CuBe.

Le laser 7 est actionné par pulses, dont la durée est par exemple comprise entre 1fs et 500ns, de préférence entre 1ns et 400 ns.

La fluence du pulse laser est comprise entre 0.1 et 100 J/cm2, de préférence entre 0.5 et 50 J/cm2, voire entre 1 et 15 J/cm2.

La puissance du laser est comprise entre 5W et 30W, de préférence entre 10W et 20W.

La fréquence du laser est par exemple comprise entre 50kHz et 300kHz, de préférence entre 150kHz et 250kHz.

Grâce à ces paramètres, on obtient un dépôt de matière en longueur compris entre 0.05µg/mm et 1 µg/mm pour une largeur comprise entre 20 et 80µm.

On peut aussi utiliser un laser femtoseconde, de puissance comprise entre 0.1W et 2W, de préférence entre 0.2W et 1W, mais la couche obtenue est plus étalée. La durée des pulses laser est par exemple de 260fs.

La fréquence du laser est comprise entre 10kHz et 250kHz, de préférence entre 150kHz et 250kHz.

La matière est par exemple de l'Or disposé sur un support en saphir. On obtient une couche de matière transférée le balancier en laiton.

De préférence, la position du laser 7 peut être modifiée par rapport au support 6 et/ou à la masse inertielle 5. Ainsi, le laser 7 peut choisir des zones des couches 8 et/ou 12 non-impactées encore

De préférence, l'étape de dépôt ou de retrait est effectuée lorsque la masse inertielle 5 est à l'arrêt. Ainsi, la masse inertielle 5 n'oscille pas pour faciliter le dépôt ou le retrait de matière par le laser 7.

Dans une variante de réalisation, l'étape de dépôt ou de retrait est effectuée pendant l'oscillation de la masse inertielle 5. A cette fin, les impulsions laser sont synchronisées avec l'oscillation de la masse inertielle 5.

Alternativement, les impulsions laser sont distribuées sur une période complète de l'oscillation de la masse inertielle 5 sans synchronisation particulière.

De préférence, le procédé comprend une étape préalable de mesure de la fréquence et/ou de l'amplitude d'oscillation de la masse inertielle 5. La mesure de la fréquence d'oscillation est par exemple effectuée optiquement par une caméra, ou par mesure phonique par un microphone, par exemple de type Witchi, ou encore par toute autre méthode de mesure connue de l'homme du métier. De préférence, la mesure de la fréquence d'oscillation est effectuée dans les quatre positions normées afin de pouvoir corriger un potentiel déséquilibre de la masse inertielle 5.

Le procédé comprend également une étape de détermination de l'écart de marche par rapport à une valeur prédéterminée. Ainsi, on détermine la différence entre la marche effective du mouvement et la marche que l'on souhaite obtenir.

Grâce à ces deux étapes, on détermine une quantité de matière à ajouter ou à enlever de la masse inertielle 5 pour atteindre la marche souhaitée.

En outre, l'étape d'ajout et/ou de retrait de matière de la masse inertielle 5, peut être effectuée à travers le fond 16 d'un boîtier (non représenté sur la figure) de pièce d'horlogerie, comme le montre la figure 6. Le boitier comprend un mouvement d'horlogerie 15 munie d'un organe réglant selon l'un des modes de réalisation de l'invention.

Le boitier est fermé par un fond 16, de préférence amovible. Pour permettre le passage du laser 7, le fond 16 comprend au moins en partie une glace transparente à la longueur d'onde du laser 7.

Ainsi, on évite d'ouvrir le boîtier pour modifier la marche de l'organe réglant. Le boîtier comprend un logement pour le mouvement d'horlogerie, et dans lequel est agencé l'organe réglant.

Naturellement, l'invention n'est pas limitée aux modes de réalisation d'organes réglant décrits en référence aux figures, et des variantes pourraient être envisagées sans sortir du cadre de l'invention.

## Revendications

1. Procédé de réglage de la marche d'un organe réglant (10, 20, 30) de mouvement d'horlogerie, l'organe réglant (10, 20, 30) comprenant une masse inertielle (5), par exemple un balancier, des moyens de rappel élastique (2) de la masse inertielle (5), par exemple un ressort-spiral, les moyens de rappel élastique (2) étant configurés pour permettre à la masse inertielle (5) d'effectuer un mouvement oscillatoire, **caractérisé en ce que** le procédé comprend une étape d'ajout et/ou de retrait de matière à la masse inertielle (5), par projection de matière (9) par un laser (7).

2. Procédé de réglage selon la revendication 1, **caractérisé en ce que** le retrait de matière par le laser (7) est effectué en retirant de la matière (9) disposée en couche (12) sous la masse inertielle (5).

3. Procédé de réglage selon la revendication 2, **caractérisé en ce que** la masse inertielle (5) est transparente à la longueur d'onde du laser (7), afin que le laser (7) puisse traverser la masse inertielle (5) jusqu'à la couche (12) de matière (9).

4. Procédé de réglage selon l'une, quelconque, des revendications précédentes, **caractérisé en ce que** l'ajout de matière par le laser (7) est effectué depuis un support (6) comprenant la matière (9) disposée en couche (8), le support (6) étant agencé au-dessus de la masse inertielle (5) par rapport à la source laser (7).

5. Procédé de réglage selon la revendication 4, **caractérisé en ce que** le support (6) est transparent à la longueur d'onde du laser (7).

6. Procédé de réglage selon l'une, quelconque, des revendications précédentes, **caractérisé en ce que** la matière (9) est à choisir parmi l'or, le platine, le tungstène, le rhénium, le rhodium, ou l'iridium .

7. Procédé de réglage selon l'une, quelconque, des revendications précédentes, **caractérisé en ce que** l'étape de dépôt ou de retrait est effectuée pendant l'oscillation de la masse inertielle (5), le laser (7) étant synchronisé avec l'oscillation de la masse inertielle (5).

8. Procédé de réglage selon l'une, quelconque, des revendications précédentes, **caractérisé en ce qu'**il comprend une étape préalable de mesure de la fréquence et/ou de l'amplitude d'oscillation de la masse inertielle (5), et de détermination de l'écart de marche par rapport à une valeur prédéterminée.

9. Procédé de réglage selon l'une, quelconque, des revendications précédentes, **caractérisé en ce que** l'étape d'ajout et/ou de retrait de matière de la masse inertielle (5), est effectuée à travers le fond (16) d'un boîtier (15) de pièce d'horlogerie, l'organe réglant (1, 10, 20) étant agencé dans ledit boitier (15) fermé par ledit fond (16), le fond (16) étant transparent à la longueur d'onde du laser.

10. Organe réglant de mouvement d'horlogerie, comprenant une masse inertielle (5), par exemple un balancier, des moyens de rappel élastique (2) de la masse inertielle (5), configurés pour permettre à la masse inertielle (5) d'effectuer un mouvement oscillatoire, **caractérisé en ce qu'**il comprend un premier composant muni au moins en partie d'une couche (8, 12) de matière (9), le premier composant étant transparent à la longueur d'onde d'un laser (7) capable de transférer la matière (9) sur un deuxième composant.

11. Organe réglant selon la revendication 10, **caractérisé en ce que** le premier composant est la masse inertielle (5) de l'organe réglant (10, 30), et le deuxième composant est un support (11) agencé sous la masse inertielle (5).

12. Organe réglant selon la revendication 10, **caractérisé en ce que** le premier composant est un support (6) agencé au-dessus de la masse inertielle (5), et le deuxième composant est la masse inertielle (5).

13. Mouvement d'horlogerie, **caractérisé en ce qu'**il comprend un organe réglant (10, 20, 30) selon l'une, quelconque, des revendications 10 à 12.

14. Pièce d'horlogerie, par exemple une montre, comprenant une boîte, **caractérisée en ce qu'**elle comprend un mouvement d'horlogerie (15) selon la revendication 13, le mouvement d'horlogerie (15) étant agencé dans la boîte.

15. Pièce d'horlogerie selon la revendication 14, **caractérisé en ce que** la boîte est munie d'un fond (16) transparent à la longueur d'onde du laser (7).
